# EUROPÄISCHE PATENTSCHRIFT

(11) **EP 3 314 627 B1**
(45) Veröffentlichungstag und Bekanntmachung des Hinweises auf die Patenterteilung: **14.10.2020**
(21) Anmeldenummer: 16734316.9
(22) Anmeldetag: 29.06.2016
(51) Int. Cl.: H01H 51/20

(54) **SCHALTGERÄT**
SWITCHING DEVICE
APPAREIL DE COMMUTATION

(30) Priorität: 29.06.2015 DE 102015110382
(43) Veröffentlichungstag der Anmeldung: 02.05.2018
(73) Patentinhaber: Eaton Intelligent Power Limited, Dublin 4 (IE)
(72) Erfinder: IEREB, Robert Mihai, Maramures (RO); LICHTNEKERT, Johann, 3943 Schrems (AT); WINKELBAUER, Klaus, 3943 Schrems (AT)
(74) Vertreter: Eaton IP Group EMEA
(86) Internationale Anmeldenummer: PCT/EP2016/065203
(87) Internationale Veröffentlichungsnummer: WO 2017/001518

(56) Entgegenhaltungen:
- EP-A1- 0 641 003
- EP-A1- 2 107 586
- EP-A1- 2 431 993
- DE-A1- 19 836 549
- FR-A1- 2 972 291
- US-A1- 2015 155 121

## Beschreibung

Die Erfindung betrifft ein Schaltgerät gemäß dem Oberbegriff des Patentanspruches 1.

Es sind sog. Installationsrelais bekannt, mit welchen das Schalten eines oder mehrerer Laststromkreise mittels eines leistungsschwachen Steuerstromes möglich ist. Der betreffende Laststromkreis ist dabei geschlossen, solange der Steuerstrom an dem Schaltgerät anliegt. Auch wenn an diesem Steuerstrom in der Regel nur eine geringe Spannung anliegt und nur ein geringer Strom fließt, führt dieser mit der Zeit zu einer nicht unerheblichen Erwärmung. Hinzu kommt bei den bekannten Installationsrelais eine deutlich wahrnehmbare Geräuschentwicklung durch die Spulen des Steuerstromkreises. Dabei handelt es sich um ein Netzbrummen. Konstruktive Feinabstimmungen des Magnetkreises des Installationsrelais zeigten keine zufrieden stellenden Ergebnisse beim Einsatz derart abgestimmter Installationsrelais in unterschiedlichen elektrischen Umgebungen.

Die EP 641 003 A1 beschreibt ein bistabiles elektromagnetisches Relais, welches einem Schaltgerät gemäß dem Oberbegriff des Patentanspruches 1 entspricht. Die US 2015/155121 A1 beschreibt ein separates Relaisgehäuse in einem Gehäuse.

Die FR 2 972 291 offenbart einen Relaissockel für Reihenklemmen mit einer schaltungstechnischen Verdrahtung auf einer Platine. Die EP 2 431 993 A1 beschreibt ein Schaltgerät mit einem austauschbaren Relais, welches jedoch kein separates Relaisgehäuse umfasst.

Aus der DE 198 36 549 A1 geht ein elektrischer Apparat mit einem Grundkörper hervor, welcher Polpfade mit trennbaren Kontakten und zugeordnete Unterbrecherkammern aufweist, sowie einen elektromagnetischen Block, welcher die Umschaltungen im Schützmodus sicherstellt, und einem Steuerblock, welcher die Fehleröffnungen bewirkt. Der Apparat ist anwendbar auf eine variable Zusammenstellung durch Zusammenbau verschiedener Steuerblöcke und elektromagnetischer Blöcke auf dem Grundkörper.

Die Firmenschrift "Phoenix: Interface; 1. Ausgabe 98/99 zeigt auf den Seiten 78 und 79 Schaltgeräte, welche in einem übergeordneten Gehäuse wenigstens ein Relais aufweisen, welches die eigentlichen Schalthandlungen durchführt. Aufgabe der Erfindung ist es daher ein Schaltgerät der eingangs genannten Art anzugeben, mit welchem die genannten Nachteile vermieden werden können, und welches eine geringe Geräuschentwicklung und eine geringere Eigenerwärmung aufweist.

Erfindungsgemäß wird dies durch die Merkmale des Patentanspruches 1 erreicht.

Dadurch kann ein Schaltgerät bzw. ein Installationsrelais geschaffen werden, welches eine geringe Geräuschentwicklung aufweist. Es hat sich dabei gezeigt, dass die Geräuschentwicklung unterhalb der Wahrnehmbarkeitsgrenze der meisten Menschen liegt, und diese das betreffende Schaltgerät als lautlos empfinden. Das betreffende Schaltgerät weist zudem eine geringere Eigenerwärmung auf.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen eine lediglich bevorzugte Ausführungsform beispielhaft dargestellt ist, näher beschrieben. Dabei zeigt:
Fig. 1 eine bevorzugte Ausführungsform eines gegenständlichen Schaltgeräts in Schnittdarstellung im Aufriss;
Fig. 2 das Schaltgerät gemäß Fig. 1 in Schnittdarstellung in einer ersten axonometrischen Ansicht;
Fig. 3 das Schaltgerät gemäß Fig. 1 in einer zweiten axonometrischen Ansicht; und
Fig. 4 das Schaltgerät gemäß Fig. 1 in Schnittdarstellung in einer dritten axonometrischen Ansicht;

Die Fig. 1 bis 4 zeigen eine bevorzugte Ausführungsform eines Schaltgeräts 1 mit einem ersten Schaltgerät-Steueranschluss 2 und einem zweiten Schaltgerät-Steueranschluss 3, sowie mit einem ersten Schaltgerät-Lastanschluss 4 und einem zweiten Schaltgerät-Lastanschluss 5, wobei das Schaltgerät 1 ein Schaltgerätgehäuse 6 aufweist, wobei innerhalb des Schaltgerätegehäuses 6 ein erstes Relais 7 mit einem, vom Schaltgerätgehäuse 6 unterschiedlichen, ersten Relaisgehäuse 8 angeordnet ist, wobei der erste Schaltgerät-Steueranschluss 2 mit einem ersten Relais-Steueranschluss 9 des ersten Relais 7 schaltungstechnisch verbunden ist, wobei der zweite Schaltgerät-Steueranschluss 3 mit einem zweiten Relais-Steueranschluss 10 des ersten Relais 7 schaltungstechnisch verbunden ist, wobei der erste Schaltgerät-Lastanschluss 4 mit einem ersten Relais-Lastanschluss 11 des ersten Relais 7 schaltungstechnisch verbunden ist, und wobei der zweite Schaltgerät-Lastanschluss 5 mit einem zweiten Relais-Lastanschluss 12 des ersten Relais 7 schaltungstechnisch verbunden ist.

Dadurch kann ein Schaltgerät 1 bzw. ein Installationsrelais geschaffen werden, welches nur eine geringe Geräuschentwicklung aufweist. Es hat sich dabei gezeigt, dass die Geräuschentwicklung unterhalb der Wahrnehmbarkeitsgrenze der meisten Menschen liegt, und diese das betreffende Schaltgerät 1 als lautlos empfinden. Das betreffende Schaltgerät 1 weist zudem eine geringere Eigenerwärmung auf.

Bei dem gegenständlichen Schaltgerät 1 handelt es sich um ein Schaltgerät 1, mit welchem leitungsgebunden-ferngesteuert eine Last geschaltet werden kann. Derartige Schaltgeräte 1 werden auch als Installationsrelais bezeichnet. Gemäß der dargestellten bevorzugten Ausführungsform ist insbesondere vorgesehen, dass das Schaltgerät 1 als Installationsschaltgerät umfassend eine Profilschienenaufnahme 28 ausgebildet ist, wodurch eine Anordnung in einem Verteilerschrank unterstützt wird. Das Schaltgerät weist in an sich bekannter Weise ein Schaltgerätgehäuse 6 in Form eines Isolierstoffgehäuses auf.

Das Schaltgerät 1 weist einen ersten Schaltgerät-Steueranschluss 2 und einen zweiten Schaltgerät-Steueranschluss 3 auf, an welche eine Steuerleitung angeschlossen werden kann. Weiters weist das Schaltgerät 1 einen ersten Schaltgerät-Lastanschluss 4 und einem zweiten Schaltgerät-Lastanschluss 5 auf, mittels deren das Schaltgerät 1 als Schließer/Unterbrecher in einem ersten Laststromkreis angeordnet werden kann. Gemäß der dargestellten besonders bevorzugten Ausführungsform des gegenständlichen Schaltgeräts 1 ist weiters vorgesehen, dass das Schaltgerät 1 auch einen dritten Schaltgerät-Lastanschluss 22 und einen vierten Schaltgerät-Lastanschluss 23 aufweist, wodurch ein zweiter Laststromkreis mit dem Schaltgerät 1 geschaltet werden kann.

Die Schaltgerät-Steueranschlüsse 2, 3 sowie die Schaltgerät-Lastanschlüsse 4, 5, 22, 23 sind bevorzugt als Schraubanschlussklemmen ausgebildet, wobei jedoch auch abweichende bzw. alternative Ausführungen vorgesehen sein können, etwa Steckklemmen. In den Fig. 1 bis 4 sind die Bezugszeichen zu den Schaltgerät-Steueranschlüssen 2, 3 bzw. den Schaltgerät-Lastanschlüssen 4, 5, 22, 23 je nach Ansicht auf den jeweiligen Klemmenschrauben oder die Kabeleinführöffnungen platziert, zur Bezeichnung des jeweiligen Anschlusses.

Innerhalb des Schaltgerätegehäuses 6 ist ein erstes Relais 7 angeordnet, welches ein eigenständiges, und vom Schaltgerätgehäuse 6 unterschiedliches, erstes Relaisgehäuse 8 aufweist. Dieses erste Relais 7 ist dabei bevorzugt als sog. Miniaturrelais ausgebildet, welches als solches auch zur Verwendung außerhalb des gegenständlichen Schaltgeräts 1 geeignet wäre. Das erste Relais 7 ist vollständig von dem Schaltgerätgehäuse 6 umschlossen.

Die Anschlüsse 9, 10, 11, 12, des ersten Relais 7 sind mit den entsprechenden

Anschlüssen des, das erste Relais 7 körperlich umgebenden, Schaltgeräts 1 schaltungstechnisch, daher bevorzugt mittels Drähten, verbunden. Dabei ist der erste Schaltgerät-Steueranschluss 2 mit einem ersten Relais-Steueranschluss 9 des ersten Relais 7 verbunden. Der zweite Schaltgerät-Steueranschluss 3 ist mit einem zweiten Relais-Steueranschluss 10 des ersten Relais 7 verbunden. Der erste Schaltgerät-Lastanschluss 4 ist mit einem ersten Relais-Lastanschluss 11 des ersten Relais 7 verbunden. Der zweite Schaltgerät-Lastanschluss 5 ist mit einem zweiten Relais-Lastanschluss 12 des ersten Relais 7 verbunden. Dadurch fungiert das erste Relais 7, von außen nicht sichtbar, innerhalb des gegenständlichen Schaltgeräts 7 als eigentliche Unterbrecherstelle bzw. als eigentlicher Schalter.

Gemäß der dargestellten bevorzugten Ausführungsform ist weiters ein zweites Relais 20 in dem Schaltgerät 1 angeordnet, welches zweite Relais 20 ein, vom Schaltgerätgehäuse 6 unterschiedliches, zweites Relaisgehäuse 21 aufweist. Dabei ist der erste Schaltgerät-Steueranschluss 2 mit einem dritten Relais-Steueranschluss 24 des zweiten Relais 20 verbunden. Der zweite Schaltgerät-Steueranschluss 3 ist mit einem vierten Relais-Steueranschluss 25 des zweiten Relais 20 verbunden. Der dritte Schaltgerät-Lastanschluss 22 mit einem dritten Relais-Lastanschluss 26 des zweiten Relais 20 verbunden, und der vierte Schaltgerät-Lastanschluss 23 ist mit einem vierten Relais-Lastanschluss 27 des zweiten Relais (20) verbunden.

Das erste und das zweite Relais 7, 20 sind in den Fig. 1 bis 4 lediglich schematisch dargestellt. Insbesondere die Schnittdarstellung in Fig. 2 zeigt zwar ebenfalls geschnittene Relais 7, 20, wobei jedoch die innere Ausgestaltung der beiden Relais nicht dargestellt ist.

Das erste und das zweite Relais 7, 20 weisen in deren nicht dargestellten Inneren in an sich bekannter Weise jeweils eine Spule auf, welche mit den jeweiligen Relais-Steueranschlüssen 9, 10, 24, 25 verbunden ist, sowie einen Anker, welcher mit Arbeitskontakten des Relais 7, 20 verbunden ist.

Das Schaltgerät 1 weist einen Druckknopf 13 auf, welcher bevorzugt verschiebbar aus einer Frontseite des Schaltgerätegehäuses 6 ragt. Der Druckknopf 13 wirkt mechanisch mit einem Anker des ersten Relais 7 derart zusammen, dass eine Betätigung des Druckknopfes 13 den Anker betätigt. Dadurch können die Arbeitskontakte des wenigstens einen Relais 7, 20 mechanisch, daher auch ohne das Anliegen einer Steuerspannung, geschlossen bzw. geöffnet werden. Dies ermöglicht die Betätigung des Schaltgeräts 1, etwa zu Testzwecken, unmittelbar an dem Schaltgerät 1. Bei der dargestellten Ausführungsform ist vorgesehen, dass der Druckknopf 13 auf beide Relais 7, 20 bzw. deren Anker wirkt.

Es ist vorgesehen, dass das erste Relaisgehäuse 8 eine erste Öffnung 14 aufweist. Diese erste Öffnung 14 wird von einem ersten Fortsatz 15 durchgriffen bzw. durchragt, welcher erste Fortsatz 15 mit dem Druckknopf 13 zusammenwirkt, sodass durch einer vorgebbaren Bewegung des Druckknopfes 13 auch der erste Fortsatz 15 bewegt wird.

Bei der dargestellten bevorzugten Ausführungsform ist entsprechend vorgesehen, dass das zweite Relais 20 eine zweite Öffnung 29 aufweist, welche von einem zweiten Fortsatz 30 durchgriffen wird. Es kann dabei jeweils vorgesehen sein, dass der erste bzw. der zweite Fortsatz 15, 30 die jeweilige Öffnung 14, 29 nur während einer Betätigung durch den Druckknopf 13 durchgreift.

Der erste Fortsatz 15 ist derart in dem Schaltgerät 1 angeordnet, dass eine Betätigung des Druckknopfes 13, insbesondere eine Verschiebung des Druckknopfes 13 in das Schaltgerät 1, den ersten Fortsatz 15 auf den Anker des ersten Relais 7 drückt, und derart manuell eine leitende Verbindung vom ersten Schaltgerät-Lastanschluss 4 zum zweiten Schaltgerät-Lastanschluss 5 gebildet wird. Entsprechendes gilt bei der dargestellten Ausführungsform auch für den zweiten Fortsatz 29 und das zweite Relais 20.

Die erste bzw. die zweite Öffnung 14, 29 wird an dem ansonst verschlossenen ersten bzw. zweiten Relaisgehäuse 8, 21 an geeigneter Stelle angebracht, um durch deren Bewegung den Anker innerhalb des jeweiligen Relais 7, 20 bewegen zu können.

Der erste Fortsatz 15 und gegebenenfalls der zweite Fortsatz 30 sind an einem, längs verschiebbar innerhalb des Schaltgerätegehäuses 6 gelagerten Schieber 16 angeordnet. Der Schieber 16 ist dabei bevorzugt mittels eines Hebelarms 17 mit dem Druckknopf 13 verbunden. Dadurch ist eine Betätigung des ersten bzw. zweiten Ankers des jeweiligen Relais 7, 20 möglich, wobei eine gewisse Freiheit bei der Platzierung des Druckknopfes 13 gegeben ist. Durch den Hebelarm 17 kann auch ein Übersetzungsverhältnis zwischen der Verschiebestrecke des Druckknopfes 13 und der Verschiebestrecke des Schiebers 16 eingestellt bzw. vorgegeben werden.

Gemäß der bevorzugten Ausführungsform ist vorgesehen, dass der Hebelarm 17 durch einen ersten Schenkel 18 einer, in dem Schaltgerätegehäuse 6 gelagerten Schenkelfeder 19 gebildet ist. Die betreffende Schenkelfeder 19 ist insbesondere in den Fig. 1 und 2 dargestellt. Durch die Schenkelfeder 19 kann sowohl die Übersetzung der Bewegung des Druckknopfes 13 auf den Schieber 16 gewährleistet werden, als auch ein Rückstellmoment sowohl für den Schieber 16 als auch den Druckknopf 13 erzeugt werden. Der Druckknopf 13 liegt gemäß der bevorzugten Ausführungsform auf dem ersten Schenkel 18 auf. Der Schieber 16 weist einen Haltebereich auf, in welchem der Schieber 16 den ersten Schenkel 18 beidseitig umgreift.

## Patentansprüche

1. Schaltgerät (1) mit einem ersten Schaltgerät-Steueranschluss (2) und einem zweiten Schaltgerät-Steueranschluss (3), sowie mit einem ersten Schaltgerät-Lastanschluss (4) und einem zweiten Schaltgerät-Lastanschluss (5), wobei das Schaltgerät (1) ein Schaltgerätgehäuse (6) aufweist, wobei innerhalb des Schaltgerätegehäuses (6) ein erstes Relais (7) mit einem, vom Schaltgerätgehäuse (6) unterschiedlichen, ersten Relaisgehäuse (8) angeordnet ist, wobei der erste Schaltgerät-Steueranschluss (2) mit einem ersten Relais-Steueranschluss (9) des ersten Relais (7) schaltungstechnisch verbunden ist, wobei der zweite Schaltgerät-Steueranschluss (3) mit einem zweiten Relais-Steueranschluss (10) des ersten Relais (7) schaltungstechnisch verbunden ist, wobei der erste Schaltgerät-Lastanschluss (4) mit einem ersten Relais-Lastanschluss (11) des ersten Relais (7) schaltungstechnisch verbunden ist, und wobei der zweite Schaltgerät-Lastanschluss (5) mit einem zweiten Relais-Lastanschluss (12) des ersten Relais (7) schaltungstechnisch verbunden ist, **dadurch gekennzeichnet, dass** das Schaltgerät (1) einen Druckknopf (13) aufweist, dass der Druckknopf (13) mechanisch mit einem Anker des ersten Relais (7) derart zusammenwirkt, dass eine Betätigung des Druckknopfes (13) den Anker betätigt, dass das erste Relaisgehäuse (8) eine erste Öffnung (14) aufweist, und dass ein, mit dem Druckknopf (13) zusammenwirkender erster Fortsatz (15) durch die erste Öffnung (14) ins Innere des ersten Relaisgehäuses (8) ragt, und dass der erste Fortsatz (15) an einem, längs verschiebbar innerhalb des Schaltgerätegehäuses (6) gelagerten Schieber (16) angeordnet ist, und dass der Schieber (16) mittels eines Hebelarms (17) mit dem Druckknopf (13) verbunden ist.

2. Schaltgerät (1) nach Anspruch 1, **dadurch gekennzeichnet, dass** der erste Fortsatz (15) derart in dem Schaltgerät (1) angeordnet ist, dass eine Betätigung des Druckknopfes (13) den ersten Fortsatz (15) auf den Anker des ersten Relais (7) drückt, und derart manuell eine leitende Verbindung vom ersten Schaltgerät-Lastanschluss (4) zum zweiten Schaltgerät-Lastanschluss (5) gebildet wird.

3. Schaltgerät (1) nach Anspruch 1 oder 2, **dadurch gekennzeichnet, dass** der Hebelarm (17) durch einen ersten Schenkel (18) einer, in dem Schaltgerätegehäuse (6) gelagerten Schenkelfeder (19) gebildet ist.

4. Schaltgerät (1) nach einem der Ansprüche 1 bis 3, **dadurch gekennzeichnet, dass** in dem Schaltgerät (1) ein zweites Relais (20) mit einem, vom Schaltgerätgehäuse (6) unterschiedlichen, zweiten Relaisgehäuse (21) angeordnet ist, dass das Schaltgerät (1) einen dritten Schaltgerät-Lastanschluss (22) und einen vierten Schaltgerät-Lastanschluss (23) aufweist, dass der erste Schaltgerät-Steueranschluss (2) mit einem dritten Relais-Steueranschluss (24) des zweiten Relais (20) schaltungstechnisch verbunden ist, dass der zweite Schaltgerät-Steueranschluss (3) mit einem vierten Relais-Steueranschluss (25) des zweiten Relais (20) schaltungstechnisch verbunden ist, dass der dritte Schaltgerät-Lastanschluss (22) mit einem dritten Relais-Lastanschluss (26) des zweiten Relais (20) schaltungstechnisch verbunden ist, und dass der vierte Schaltgerät-Lastanschluss (23) mit einem vierten Relais-Lastanschluss (27) des zweiten Relais (20) schaltungstechnisch verbunden ist.

5. Schaltgerät (1) nach einem der Ansprüche 1 bis 4, **dadurch gekennzeichnet, dass** das Schaltgerät (1) als Installationsschaltgerät umfassend eine Profilschienenaufnahme (28) ausgebildet ist.

## Claims

1. Switching device (1) with a first switching device control terminal (2) and a second switching device control terminal (3), and with a first switching device load terminal (4) and a second switching device load terminal (5), wherein the switching device (1) has a switching device housing (6), wherein inside the switching device housing (6) a first relay (7) is arranged with a first relay housing (8) different from the switching device housing (6), wherein the first switching device control terminal (2) is circuit-connected to a first relay control terminal (9) of the first relay (7), wherein the second switching device control terminal (3) is circuit-connected to a second relay control terminal (10) of the first relay (7), wherein the first switching device load terminal (4) is circuit-connected to a first relay load terminal (11) of the first relay (7), and wherein the second switching device load terminal (5) is circuit-connected to a second relay load terminal (12) of the first relay (7), **characterised in that** the switching device (1) has a push-button (13), **in that** the push-button (13) interacts mechanically with an anchor of the first relay (7) such that an activation of the push-button (13) activates the anchor, **in that** the first relay housing (8) has a first opening (14), and **in that** a first extension (15) interacting with the push-button (13) projects through the first opening (14) into the inside of the first relay housing (8) and **in that** the first extension (15) is arranged on a slide (16) mounted to be longitudinally displaceable inside the switching device housing (6), and **in that** the slide (16) is connected by means of a lever arm (17) to the push-button (13).

2. Switching device (1) according to claim 1, **characterised in that** the first extension (15) is arranged in the switching device (1) such that an activation of the push-button (13) pushes the first extension (15) onto the anchor of the first relay (7), and thus a manual conductive connection of the first switching device load terminal (4) to the second switching device load terminal (5) is formed.

3. Switching device (1) according to claim 1 or 2, **characterised in that** the lever arm (17) is formed by a first leg (18) of a leg spring (19) mounted in the switching device housing (6).

4. Switching device (1) according to any of claims 1 to 3, **characterised in that** in the switching device (1) a second relay (20) is arranged with a second relay housing (21) different from the switching device housing (6), **in that** the switching device (1) has a third switching device load terminal (22) and a fourth switching device load terminal (23), **in that** the first switching device control terminal (2) is circuit-connected to a third relay control terminal (24) of the second relay (20), **in that** the second switching device control terminal (3) is circuit-connected to a fourth relay control terminal (25) of the second relay (20), **in that** the third switching device load terminal (22) is circuit-connected to a third relay load terminal (26) of the second relay (20), and **in that** the fourth switching device load terminal (23) is circuit-connected to a fourth relay load terminal (27) of the second relay (20).

5. Switching device (1) according to any of claims 1 to 4, **characterised in that** the switching device (1) is designed as an installation switching device comprising a profile rail mount (28).

## Revendications

1. Appareil de commutation (1) comportant un premier raccord de commande (2) pour appareil de commutation et un deuxième raccord de commande (3) pour appareil de commutation, ainsi qu'un premier raccord de charge (4) pour appareil de commutation et un deuxième raccord de charge (5) pour appareil de commutation, l'appareil de commutation (1) comportant un boîtier (6) d'appareil de commutation, à l'intérieur du boîtier (6) d'appareil de commutation étant disposé un premier relais (7) avec un premier boîtier (8) de relais, différent du boîtier (6) d'appareil de commutation, le premier raccord de commande (2) pour appareil de commutation étant relié par la technique des circuits à un premier raccord de commande (9) pour relais du premier relais (7), le deuxième raccord de commande (3) pour appareil de commutation étant relié par la technique des circuits à un deuxième raccord de commande (10) pour relais du premier relais (7), le premier raccord de charge (4) pour appareil de commutation étant relié par la technique des circuits à un premier raccord de charge (11) pour relais du premier relais (7), et le deuxième raccord de charge (5) pour appareil de commutation étant relié par la technique des circuits à un deuxième raccord de charge (12) pour relais du premier relais (7), **caractérisé en ce que** l'appareil de commutation (1) comporte un bouton-poussoir (13), **en ce que** le bouton-poussoir (13) agit mécaniquement en coopération avec une ancre du premier relais (7) de telle façon qu'un actionnement du bouton-poussoir (13) actionne l'ancre, **en ce que** le premier boîtier (8) de relais comporte une première ouverture (14), et **en ce qu'**un premier prolongement (15) agissant concurremment avec le bouton-poussoir (13) s'élève à travers la première ouverture (14) dans l'intérieur du premier boîtier (8) de relais, et **en ce que** le premier prolongement (15) est disposé sur un curseur (16) logé en pouvant coulisser longitudinalement à l'intérieur du boîtier (6) d'appareil de commutation, et **en ce que** le curseur (16) est relié par un bras de levier (17) au bouton-poussoir (13).

2. Appareil de commutation (1) selon la revendication 1, **caractérisé en ce que** le premier prolongement (15) est disposé dans l'appareil de commutation (1) de telle façon qu'un actionnement du bouton-poussoir (13) presse le premier prolongement (15) sur l'ancre du premier relais (7), et de telle façon qu'une connexion conductrice du premier raccord de charge (4) pour appareil de commutation au deuxième raccord de charge (5) pour appareil de commutation est formée manuellement.

3. Appareil de commutation (1) selon la revendication 1 ou 2, **caractérisé en ce que** le bras de levier (17) est formé par une première branche (18) d'un ressort de torsion (19) logé dans le boîtier (6) d'appareil de commutation.

4. Appareil de commutation (1) selon l'une quelconque des revendications 1 à 3, **caractérisé en ce que** dans l'appareil de commutation (1) est disposé un deuxième relais (20) avec un deuxième boîtier (21) de relais, différent du boîtier (6) d'appareil de commutation, **en ce que** l'appareil de commutation (1) comporte un troisième raccord de charge (22) pour appareil de commutation et un quatrième raccord de charge (23) pour appareil de commutation, **en ce que** le premier raccord de commande (2) pour appareil de commutation est relié par la technique des circuits à un troisième raccord de commande (24) pour relais du deuxième relais (20), **en ce que** le deuxième raccord de commande (3) pour appareil de commutation est relié par la technique des circuits à un quatrième raccord de commande (25) pour relais du deuxième relais (20), **en ce que** le troisième raccord de charge (22) pour appareil de commutation est relié par la technique des circuits à un troisième raccord de charge (26) pour relais du deuxième relais (20), et **en ce que** le quatrième raccord de charge (23) pour appareil de commutation est relié par la technique des circuits à un quatrième raccord de charge (27) pour relais du deuxième relais (20).

5. Appareil de commutation (1) selon l'une quelconque des revendications 1 à 4, **caractérisé en ce que** l'appareil de commutation (1) est configuré en tant qu'appareil de commutation d'installation comprenant un adaptateur de rail profilé (28).
